# FASCICULE DE BREVET EUROPEEN

(11) **EP 1 293 463 B1**
(45) Date de publication et mention de la délivrance du brevet: **17.09.2003**
(21) Numéro de dépôt: 02360265.9
(22) Date de dépôt: 13.09.2002
(51) Int. Cl.: B65H 54/72, B65H 54/74

(54) **Bobinoir transformable sur site**
Örtlich umwandelbare Aufwickelmaschine
On-site transformable take-up winder

(30) Priorité: 17.09.2001 FR 0112012
(43) Date de publication de la demande: 19.03.2003
(73) Titulaire: Superba (Société Anonyme), 68100 Mulhouse (FR)
(72) Inventeur: Henry, Pierre, 68120 Pfastatt (FR); Mazoyer, Michel, 68120 Pfastatt (FR)
(74) Mandataire: Nuss, Pierre

(56) Documents cités:
- DE-A- 4 125 310
- DE-A- 19 921 630
- FR-A- 2 202 511
- GB-A- 2 137 669
- US-A- 4 062 503
- US-A- 5 033 686

## Description

La présente invention concerne le domaine de l'industrie textile, en particulier des machines de bobinage de fils et notamment des bobinoirs synchrones et a pour objet un tel bobinoir transformable sur site.

Actuellement, les bobinoirs synchrones connus sont généralement d'un type comprenant un certain nombre de broches, par exemple 24 broches, et extensibles à 36 ou 48 broches et sont toujours alimentés par une de leurs extrémités, les bobines étant alimentées en fils individuellement, par poste vertical avec arrivée du fil par le côté opposé à celui de bobinage et l'évacuation des bobines est toujours effectuée du côté opposé à l'arrivée du fil vers un transporteur. Par ailleurs, il existe des bobinoirs dont l'alimentation en fils est réalisée par l'avant.

Ces machines connues présentent, cependant, un encombrement en largeur relativement important, préjudiciable à une installation économique en usine, du fait qu'elles nécessitent une surface au sol importante. En outre, ces machines ne peuvent pas être montées dos à dos avec une largeur d'implantation réduite, c'est-à-dire de telle manière qu'elles puissent être surveillées par rangées opposées de deux par un même opérateur.

A cet effet, il a été proposé de réaliser des machines spécifiques à service à droite ou à gauche. Toutefois, même dans le cas d'utilisation de telles machines droite et gauche, une disposition dos à dos reste impossible, du fait de l'alimentation en fil réalisée à partir de la partie arrière des machines avec renvoi vertical des fils individuellement au niveau de chaque poste, du côté frontal de la machine.

Par ailleurs, dans ces machines connues, l'évacuation des bobines à la sortie des postes de bobinage au moyen d'un transporteur doit toujours être effectuée dans une même direction, à savoir du côté de la machine opposé à celui comportant l'armoire de commande avec le dispositif de pilotage des arbres de bobines, des arbres d'entraînement de mouches et de l'entraînement du dispositif de pré-alimentation.

Il est donc nécessaire, dans le cas où une modification de l'arrivée des fils alimentant le bobinoir ou du dispositif d'évacuation des bobines pleines est souhaitée, d'effectuer une rotation de 180° de la machine sur sa base, ce qui est généralement impossible vu la longueur de celle-ci et une modification des machines étant impossible. En conséquence, soit de telles modifications ne sont actuellement pas possibles, soit elles nécessitent l'installation de dispositifs complémentaires de transfert d'une extrémité de la machine vers l'autre, généralement par voie aérienne. De telles installations entraînent forcément des frais élevés correspondants.

Enfin, le pilotage de ces machines est effectué au moyen d'un seul ou de deux moteurs d'entraînement agissant, soit, dans le premier cas, sur les arbres de bobines et d'entraînement des mouches et sur l'entraînement du dispositif de pré-alimentation, soit, dans le deuxième cas, d'une part, sur les arbres de bobines et d'entraînement de mouches et, d'autre part, sur le dispositif de pré-alimentation. Ces moteurs sont reliés aux arbres correspondants par l'intermédiaire d'éléments de transmission mécaniques tels que des ensembles à poulies et courroies crantées ou encore des engrenages.

Généralement, lorsque l'entraînement des arbres de bobines et de mouches est réalisé par un moteur spécifique, l'entraînement des mouches est effectué avec interposition d'un dispositif de vobulation ou de brouillage mécanique. Un tel dispositif de vobulation est destiné à réaliser un bobinage sauvage évitant la formation de ruban qui serait néfaste lors du dévidage des bobines.

En outre, du fait des multiples renvois nécessaires entre les poulies et les courroies de transmission ou des nombreux engrenages à interposer entre les moteurs et les arbres de bobines et d'entraînement des mouches, l'encombrement de l'ensemble du pilotage des bobinoirs synchrones actuels est relativement encombrant. De plus, du fait même du nombre d'éléments intermédiaires, la maintenance de la machine ainsi équipée est plus complexe.

La présente invention a pour but de pallier ces inconvénients en proposant un bobinoir transformable sur site permettant aussi bien une extension en longueur, qu'une modification de ses caractéristiques d'utilisation, à savoir avec évacuation des bobines à droite ou à gauche et un pilotage par l'une ou par l'autre de ses extrémités.

A cet effet, le bobinoir conforme à l'invention est caractérisé en ce qu'il est transformable sur site et en ce qu'il présente un dispositif de pilotage des moyens d'entraînement des bobines, des mouches et du dispositif de pré-alimentation des fils, montable indifféremment, de manière interchangeable, à ses deux extrémités, par l'intermédiaire de plaques ou flasques d'extrémité symétriques, avec disposition en avant du transporteur, qui est traversant.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
la figure 1 est une vue en plan représentant deux bobinoirs conformes à l'invention montés dos à dos ;
la figure 2 est une vue en élévation latérale suivant F de la figure 1, et
la figure 3 est une vue analogue à celle de la figure 1, représentant deux ensembles de bobinoirs montés dos à dos avec respectivement une alimentation par la gauche et une alimentation par la droite.

Les figures 1 à 3 des dessins annexés représentent, à titre d'exemple, des bobinoirs disposés dos à dos et essentiellement constitués chacun par des postes individuels de bobinage 1 disposés par étages et qui sont commandés, au niveau de chaque étage, par un ensemble d'arbres de bobines et d'arbres d'entraînement de mouches, les fils étant alimentés par l'intermédiaire d'un dispositif 2 de pré-alimentation des fils. Dans les modes de réalisation représentés les bobinoirs montés dos à dos sont des bobinoirs droit et gauche, c'est-à-dire dont l'alimentation s'effectue par la droite ou par la gauche par rapport à la face avant de la machine, comme représenté à la figure 2 des dessins.

L'ensemble des moyens d'entraînement de chaque bobinoir, consistant en des moteurs 3 à 5 d'entraînement des ensembles d'arbres de bobines et d'arbres d'entraînement des mouches, ainsi que du dispositif 2 de pré-alimentation des fils, ainsi que les dispositifs de commande et de contrôle correspondants sont logés dans au moins une armoire de commande et de contrôle 6, formant un dispositif de pilotage et montée à une extrémité du châssis 7 du bobinoir, qui est pourvu, en outre, d'un transporteur 8 d'évacuation des bobines entraîné par un moteur correspondant 9.

Conformément à l'invention, chaque bobinoir est transformable sur site et le dispositif 6 de pilotage des moyens d'entraînement des arbres de bobines, des arbres d'entraînement des mouches, et du dispositif 2 de pré-alimentation des fils peut être monté indifféremment, de manière interchangeable, à ses deux extrémités, par l'intermédiaire de plaques ou flasques d'extrémité symétriques, avec disposition en avant du transporteur 8, qui est traversant.. Simultanément, le moteur 9 d'entraînement du transporteur 8 d'évacuation des bobines peut être monté, également de manière interchangeable, du côté opposé à celui du dispositif 6 (figures 1 à 3). Il en résulte que le transporteur 8 peut être traversant et accessible par les deux extrémités de la machine.

Il est également possible, selon une variante de réalisation de l'invention non représentée aux dessins annexés, d'intégrer le moteur 9 d'entraînement du transporteur 8 d'évacuation des bobines dans le châssis 7 de la machine et de commander son sens d'entraînement par l'intermédiaire d'un inverseur.

Selon une caractéristique de l'invention, dans le cas d'un dispositif de pilotage 6 en plusieurs armoires, il est possible de répartir ces armoires aux deux extrémités du châssis 7, préférentiellement du côté avant opposé à celui comportant le transporteur 8.

Ainsi, il est possible, d'une part, de réaliser un montage dos à dos de deux bobinoirs, comme représenté aux figures 1 à 3 des dessins annexés, tout en permettant une évacuation des bobines provenant des deux bobinoirs d'un même côté d'un ensemble de bobinoirs et, d'autre part, de réaliser une modification du côté de l'alimentation en fils et/ou de l'évacuation des bobines (figure 3) sans nécessiter d'interventions délicates de déplacement des machines ou de montage complexe de moyens de renvoi. En effet, dans un tel cas, il suffit, à partir du mode de réalisation suivant la figure 1 ou suivant la partie inférieure de la figure 3, dans lequel deux machines disposées dos à dos sont alimentées par la droite et délivrent préférentiellement les bobines sur leur gauche, de démonter, d'une part, chaque dispositif de pilotage 6 de la plaque ou du flasque d'extrémité correspondant et, d'autre part, chaque moteur 9 d'entraînement du transporteur 8 d'évacuation des bobines également de la plaque ou du flasque d'extrémité correspondant, puis de les intervertir par montage respectif sur les extrémités opposées. Il en résulte un montage selon la partie supérieure de la figure 3, dans lequel l'alimentation en fils est effectuée par la gauche et l'évacuation des bobines par la droite.

Selon une caractéristique de l'invention, le dispositif 6 de pilotage des moyens d'entraînement des arbres de bobines, des arbres d'entraînement des mouches, et du dispositif 2 de pré-alimentation des fils est avantageusement essentiellement constitué par des moteurs indépendants 3 à 5 d'entraînement des ensembles d'arbres de bobines et d'arbres d'entraînement des mouches, ainsi que du dispositif 2 de pré-alimentation des fils, la commande de ces moteurs 3 à 5 étant assurée par l'intermédiaire d'un dispositif électronique.

Un tel dispositif électronique de commande est avantageusement constitué par un ensemble informatique programmable par l'intermédiaire d'un tableau de commande à terminal graphique ou écran tactile, cet ensemble informatique étant relié à des variateurs électroniques connectés aux moteurs 3 à 5 d'entraînement des ensembles d'arbres de bobines et d'arbres d'entraînement de mouches, ainsi que du dispositif 2 de pré-alimentation des fils et agissant sur le régime de ces derniers, de manière continue, en fonction des signaux de commande émis par l'ensemble informatique. Ainsi, il est possible d'entraîner simultanément et en synchronisme les arbres de bobines et d'entraînement des mouches et le dispositif 2 de pré-alimentation des fils, ces arbres étant soumis à des vitesses variables en continu, afin de réaliser une modification continue de l'angle de croisure des fils, lors de leur enroulement sur les bobines.

La prévision d'un dispositif de pilotage 6 conforme à l'invention permet une miniaturisation des moteurs d'entraînement 3 à 5, ainsi qu'une simplification de leurs moyens mécaniques de liaison aux arbres de bobines et d'entraînement des mouches et au dispositif 2 de pré-alimentation des fils, de sorte que ledit dispositif de pilotage 6 est relativement compact.

Selon une autre caractéristique de l'invention, le dispositif 2 de pré-alimentation des fils est avantageusement subdivisé en un nombre de sous-dispositifs 2' de pré-alimentation égal au nombre d'étages du bobinoir, ces sous-dispositifs étant reliés par un entraînement mécanique commun au moteur d'entraînement correspondant 5. Dans le mode de réalisation représenté à la figure 2 des dessins annexés, trois sous-dispositifs 2' de pré-alimentation sont prévus et affectés chacun à un étage du bobinoir, de sorte que les nappes de fils à distribuer par chaque sous-dispositif 2' de pré-alimentation sont de largeur nettement moindre que dans le cas d'un dispositif de pré-alimentation unique, dont la nappe de fils est subdivisée en direction des différents étages à alimenter par l'intermédiaire de simples cylindres de renvoi.

Il est également possible, selon une variante de réalisation de l'invention non représentée aux dessins annexés, de prévoir un moteur d'entraînement spécifique pour chaque sous-dispositif 2' de pré-alimentation.

De même, il peut être prévu un moteur spécifique par étage pour chaque ligne d'arbres de bobines et d'arbres d'entraînement des mouches. Ainsi, il est possible de réaliser un bobinoir dont les étages sont asynchrones entre eux et synchrones par étage.

Les moteurs 3 à 5 sont respectivement reliés, par l'intermédiaire de transmissions mécaniques simples telles que des poulies et des courroies ou des engrenages aux différentes lignes d'arbres et au dispositif 2 de pré-alimentation. Il en résulte que le montage mécanique correspondant peut être effectué de manière compacte, de sorte que le volume de l'ensemble du dispositif de pilotage 6 ainsi constitué peut être nettement réduit par rapport aux dispositifs existants de ce type. Ainsi, comme il ressort des figures 1 et 3 des dessins annexés, une évacuation des bobines pleines et un accès aux transporteurs 8 sont rendus possibles par les deux extrémités de deux machines disposées dos à dos.

Selon une variante de réalisation de l'invention, non représentée aux dessins annexés, il est également possible de monter les moteurs 9 d'entraînement des transporteurs 8 dans le dispositif de pilotage 6. Ainsi, les opérations de démontage et de montage nécessaires lors d'une modification d'implantation ou autre, sont encore réduites et donc accélérées.

Il est également possible, selon une autre variante de réalisation de l'invention, non représentée aux dessins annexés, d'effectuer un montage central de l'ensemble du dispositif de pilotage 6 entre des modules de châssis 7 d'un nombre déterminé de broches, l'alimentation en fils étant alors réalisée de manière centrale par le dessus de la machine et l'évacuation des bobines pleines s'effectuant à l'une ou à l'autre extrémité par simple inversion du moteur 9 d'entraînement du transporteur 8.

Grâce à l'invention, il est possible de réaliser un bobinoir pouvant être facilement transformé in situ en vue d'une adaptation à des conditions de travail particulières, à savoir d'alimentation de fils et/ou d'évacuation de bobines pleines.

En outre, de tels bobinoirs permettent aussi bien une évacuation des bobines à droite qu'à gauche, qu'un pilotage par l'une ou par l'autre de ses extrémités. De même, ces bobinoirs peuvent présenter des fonctionnements asynchrones d'un étage à l'autre.

Enfin, du fait de la possibilité d'inversion du dispositif de pilotage, le montage dos à dos de bobinoirs gauche et droit permet une réduction importante de la surface d'implantation de telles machines.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Bobinoir, essentiellement constitué par des postes individuels de bobinage (1) disposés par étages et qui sont commandés, au niveau de chaque étage, par un ensemble d'arbres de bobines et d'arbres d'entraînement des mouches, les fils étant alimentés par l'intermédiaire d'un dispositif (2) de pré-alimentation des fils, l'ensemble des moyens d'entraînement, consistant en des moteurs (3 à 5) d'entraînement des ensembles d'arbres de bobines et d'arbres d'entraînement des mouches, ainsi que du dispositif (2) de pré-alimentation des fils, ainsi que les dispositifs de commande et de contrôle correspondants étant logés dans au moins une armoire de commande et de contrôle (6), formant un dispositif de pilotage et montée à une extrémité du châssis (7) du bobinoir, qui est pourvu, en outre, d'un transporteur (8) d'évacuation des bobines entraîné par un moteur correspondant (9), **caractérisé en ce qu'**il est transformable sur site et **en ce qu'**il présente un dispositif (6) de pilotage des moyens d'entraînement des arbres de bobines, des arbres d'entraînement des mouches, et du dispositif (2) de pré-alimentation des fils qui peut être monté indifféremment, de manière interchangeable, aux deux extrémités du bobinoir, par l'intermédiaire de plaques ou flasques d'extrémité symétriques, avec disposition en avant du transporteur (8), qui est traversant.

2. Bobinoir, suivant la revendication 1, **caractérisé en ce que** le moteur (9) d'entraînement du transporteur (8) d'évacuation des bobines est monté, également de manière interchangeable, du côté opposé à celui du dispositif (6).

3. Bobinoir, suivant la revendication 1, **caractérisé en ce que** le moteur (9) d'entraînement du transporteur (8) d'évacuation des bobines est intégré dans le châssis (7 )de la machine et son sens d'entraînement est commandé par l'intermédiaire d'un inverseur.

4. Bobinoir, suivant la revendication 1, **caractérisé en ce que**, dans le cas d'un dispositif de pilotage (6) en plusieurs armoires, ces armoires sont réparties aux deux extrémités du châssis (7), préférentiellement du côté avant opposé à celui comportant le transporteur (8).

5. Bobinoir, suivant la revendication 1, **caractérisé en ce que** le dispositif (6) de pilotage des moyens d'entraînement des arbres de bobines, des arbres d'entraînement des mouches, et du dispositif (2) de pré-alimentation des fils est essentiellement constitué par des moteurs indépendants (3 à 5) d'entraînement des ensembles d'arbres de bobines et d'arbres d'entraînement des mouches, ainsi que du dispositif (2) de pré-alimentation des fils, la commande de ces moteurs (3 à 5) étant assurée par l'intermédiaire d'un dispositif électronique.

6. Bobinoir, suivant la revendication 5, **caractérisé en ce que** le dispositif électronique de commande est constitué par un ensemble informatique programmable par l'intermédiaire d'un tableau de commande à terminal graphique ou écran tactile, cet ensemble informatique étant relié à des variateurs électroniques connectés aux moteurs (3 à 5) d'entraînement des ensembles d'arbres de bobines et d'arbres d'entraînement des mouches, ainsi que du dispositif (2) de pré-alimentation des fils et agissant sur le régime de ces derniers, de manière continue, en fonction des signaux de commande émis par l'ensemble informatique.

7. Bobinoir, suivant la revendication 1, **caractérisé en ce que** le dispositif (2) de pré-alimentation des fils est subdivisé en un nombre de sous-dispositifs (2') de pré-alimentation égal au nombre d'étages du bobinoir, ces sous-dispositifs étant reliés par un entraînement mécanique commun au moteur d'entraînement correspondant (5).

8. Bobinoir, suivant la revendication 7, **caractérisé en ce que** chaque sous-dispositif (4') de pré-alimentation est pourvu d'un moteur d'entraînement spécifique.

9. Bobinoir, suivant la revendication 1, **caractérisé en ce que** chaque ligne d'arbres de bobines et d'arbres d'entraînement des mouches est pourvu d'un moteur spécifique par étage.

10. Bobinoir, suivant la revendication 1, **caractérisé en ce que** les moteurs (3 à 5) sont respectivement reliés, par l'intermédiaire de transmissions mécaniques simples telles que des poulies et des courroies ou des engrenages aux différentes lignes d'arbres et au dispositif (2) de pré-alimentation.

11. Bobinoir, suivant la revendication 1, **caractérisé en ce que** les moteurs (9) d'entraînement des transporteurs (8) sont montés dans le dispositif de pilotage (6).

12. Bobinoir, suivant la revendication 1, **caractérisé en ce que** l'ensemble du dispositif de pilotage (6) est monté centralement entre des modules de châssis (7) d'un nombre déterminé de broches, l'alimentation en fils étant réalisée de manière centrale par le dessus de la machine et l'évacuation des bobines pleines s'effectuant à l'une ou à l'autre extrémité par simple inversion du moteur (9) d'entraînement du transporteur (8).

## Patentansprüche

1. Wickelmaschine, die im wesentlichen aus einzelnen Wickelvorrichtungen (1) besteht, die in Stufen angeordnet sind und auf jeder Stufe durch eine Einheit von Spulenwellen und Antriebswellen der Fadenführer gesteuert werden, wobei die Fäden über eine Vorrichtung (2) zur Voreinspeisung der Fäden eingespeist werden, wobei die Einheit der Antriebsmittel, die aus Motoren (3 bis 5) zum Antrieb der Einheiten von Spulenwellen und Antriebswellen der Fadenführer sowie aus der Vorrichtung (2) zur Voreinspeisung der Fäden besteht, sowie die entsprechenden Steuer- und Kontrollvorrichtungen in mindestens einem Steuer- und Kontrollschrank (6) untergebracht sind, der eine Steuervorrichtung bildet und an einem Ende des Rahmens (7) der Wickelmaschine montiert ist, die außerdem mit einem durch einen entsprechenden Motor (9) angetriebenen Förderer (8) zur Abfuhr der Spulen versehen ist, **dadurch gekennzeichnet, dass** sie am Standort umbaubar ist und dass sie eine Vorrichtung (6) zur Steuerung der Mittel zum Antrieb der Spulenwellen, der Antriebswellen der Fadenführer und der Vorrichtung (2) zur Voreinspeisung der Fäden darstellt, die beliebig und austauschbar an den beiden Enden der Wickelmaschine über symmetrische Zwischenplatten oder Endflansche in Anordnung vor dem Förderer (8), der durchgehend ist, montiert werden kann.

2. Wickelmaschine nach Anspruch 1; **dadurch gekennzeichnet, dass** der Motor (9) zum Antrieb des Förderers (8) zur Abfuhr der Spulen ebenfalls austauschbar auf der der Vorrichtung (6) entgegengesetzten Seite montiert ist.

3. Wickelmaschine nach Anspruch 1, **dadurch gekennzeichnet, dass** der Motor (9) zum Antrieb des Förderers (8) zur Abfuhr der Spulen in den Rahmen (7) der Maschine integriert ist und seine Antriebsrichtung mittels eines Umschalters gesteuert wird.

4. Wickelmaschine nach Anspruch 1, **dadurch gekennzeichnet, dass** im Fall einer Steuervorrichtung (6) in mehreren Schränken diese Schränke auf die beiden Enden des Rahmens (7) verteilt sind, und zwar vorzugsweise auf der vorderen Seite, die der den Förderer (8) aufweisenden Seite entgegengesetzt ist.

5. Wickelmaschine nach Anspruch 1, **dadurch gekennzeichnet, dass** die Vorrichtung (6) zum Steuern der Mittel zum Antrieb der Spulenwellen, der Antriebswellen der Fadenführer und der Vorrichtung (2) zur Voreinspeisung der Fäden im wesentlichen aus unabhängigen Motoren (3 bis 5) zum Antrieb der Einheiten von Spulenwellen und Antriebswellen der Fadenführer sowie der Vorrichtung (2) zur Voreinspeisung der Fäden besteht, wobei die Steuerung dieser Motoren (3 bis 5) mittels einer elektronischen Vorrichtung gewährleistet wird.

6. Wickelmaschine nach Anspruch 5, **dadurch gekennzeichnet, dass** die elektronische Steuervorrichtung aus einer Datenverarbeitungseinheit besteht, die über ein Steuerfeld mit Grafik-Terminal oder Tastbildschirm programmierbar ist und die mit elektronischen Wandlern verbunden ist, wobei die Datenverarbeitungseinheit an die Motoren (3 bis 5) zum Antrieb der Einheiten von Spulenwellen und Antriebswellen der Fadenführer sowie der Vorrichtung (2) zur Voreinspeisung der Fäden angeschlossen ist und auf deren Drehzahl in Abhängigkeit von von der Datenverarbeitungseinheit gelieferten Steuersignalen kontinuierlich einwirkt.

7. Wickelmaschine nach Anspruch 1, **dadurch gekennzeichnet, dass** die Vorrichtung (2) zur Voreinspeisung der Fäden in eine Anzahl von Unter-Voreinspeisungsvorrichtungen (2') unterteilt ist, die gleich der Anzahl der Stufen der Wickelmaschine ist, wobei diese Untervorrichtungen über einen gemeinsamen mechanischen Antrieb mit dem entsprechenden Antriebsmotor (5) verbunden sind.

8. Wickelmaschine nach Anspruch 7, **dadurch gekennzeichnet, dass** jede Unter-Voreinspeisungsvorrichtung (2') mit einem eigenen Antriebsmotor versehen ist.

9. Wickelmaschine nach Anspruch 1, **dadurch gekennzeichnet, dass** jeder Satz von Spulenwellen und Antriebswellen der Fadenführer mit einem eigenen Motor pro Stufe versehen ist.

10. Wickelmaschine nach Anspruch 1, **dadurch gekennzeichnet, dass** die Motoren (3 bis 5) jeweils über einfache mechanische Getriebe, wie Riemenscheiben und Riemen oder Zahnräder, mit den verschiedenen Wellensätzen und der Vorrichtung zur Voreinspeisung (2) verbunden sind.

11. Wickelmaschine nach Anspruch 1, **dadurch gekennzeichnet, dass** die Motoren (9) zum Antrieb der Förderer (8) in der Steuervorrichtung (6) montiert sind.

12. Wickelmaschine nach Anspruch 1, **dadurch gekennzeichnet, dass** die gesamte Steuervorrichtung (6) zentral zwischen Rahmenmodulen (7) von einer bestimmten Anzahl an Spindeln montiert ist, wobei die Fadenversorgung zentral von der Unterseite der Maschine aus vorgenommen wird und die Abfuhr der vollen Spulen durch einfache Umschaltüng des Motors (9) zum Antrieb des Förderers (8) an dem einen oder an dem anderen Ende stattfindet.

## Claims

1. Winder, substantially consisting of individual winding stations (1) disposed in stages and controlled, in the region of each stage, by an assembly of bobbin shafts and planetary gear driving shafts, the yams being fed via a yarn pre-feeder (2), the assembly of drive means, which consists of motors (3 to 5) for driving the assemblies of bobbin shafts and planetary gear driving shafts, as well as the yarn pre-feeder (2) and the corresponding control and monitoring devices being accommodated in at least one control cabinet (6), which forms a control device and is mounted at one end of the winder frame (7), which is further provided with a bobbin discharge conveyor (8) driven by a corresponding motor (9), **characterised in that** it may be converted on site and **in that** it has a device (6) for controlling the bobbin shaft driving means, the planetary gear driving shafts and the yarn pre-feeder (2) which may equally be mounted interchangeably at both ends of the winder via symmetrical end plates or shields, disposed at the front of the conveyor (8) which passes through.

2. Winder according to claim 1, **characterised in that** the motor (9) for driving the bobbin discharge conveyor (8) is mounted, also interchangeably, on the side remote from the device (6).

3. Winder according to claim 1, **characterised in that** the motor (9) for driving the bobbin discharge conveyor (8) is integrated in the frame (7) of the machine and its driving direction is controlled via a changeover switch.

4. Winder according to claim 1, **characterised in that**, in the case of a control device (6) in a plurality of cabinets, these cabinets are distributed at both ends of the frame (7), preferably on the front side remote from the one comprising the conveyor (8).

5. Winder according to claim 1, **characterised in that** the device (6) for controlling the bobbin shaft driving means, the planetary gear driving shafts and the yarn pre-feeder (2) substantially consists of independent motors (3 to 5) for driving the assemblies of bobbin shafts and planetary gear driving shafts, as well as the yarn pre-feeder (2), these motors (3 to 5) being controlled via an electronic device.

6. Winder according to claim 5, **characterised in that** the electronic control device consists of a computer which may be programmed via a control panel having a graphics terminal or touch-sensitive screen, this computer being connected to electronic speed regulators connected to the motors (3 to 5) for driving the assemblies of bobbin shafts and planetary gear driving shafts as well as the yarn pre-feeder (2) and acting continuously on the speed thereof as a function of the control signals transmitted by the computer.

7. Winder according to claim 1, **characterised in that** the yarn pre-feeder (2) is subdivided into a number of subsidiary pre-feeders (2') equal to the number of stages of the winder, these subsidiary pre-feeders being connected to the corresponding drive motor (5) by a common mechanical drive means.

8. Winder according to claim 7, **characterised in that** each subsidiary pre-feeder (4') is provided with one specific drive motor per stage.

9. Winder according to claim 1, **characterised in that** each line of bobbin shafts and planetary gear driving shafts is provided with a specific motor for each stage.

10. Winder according to claim 1, **characterised in that** the motors (3 to 5) are respectively connected via simple mechanical transmissions such as pulleys and belts or gears to the various lines of shafts and to the pre-feeder (2).

11. Winder according to claim 1, **characterised in that** the motors (9) for driving the conveyors (8) are mounted in the control device (6).

12. Winder according to claim 1, **characterised in that** the control device assembly (6) is mounted centrally between the frame modules (7) of a predetermined number of spindles, the yarn being fed centrally from above the machine and the full bobbin packages being discharged at either end by mere reversal of the motor (9) driving the conveyor (8).
